# FASCICULE DE BREVET EUROPEEN

(11) **EP 2 660 414 B1**
(45) Date de publication et mention de la délivrance du brevet: **15.11.2017**
(21) Numéro de dépôt: 13305581.4
(22) Date de dépôt: 03.05.2013
(51) Int. Cl.: E05G 5/00

(54) **Dispositif de sas de sécurité**
Sicherheitsschleusenvorrichtung
Security access lock device

(30) Priorité: 04.05.2012 FR 1254105
(43) Date de publication de la demande: 06.11.2013
(73) Titulaire: Gunnebo Electronic Security (Société Par Actions Simplifiée), 67600 Baldenheim (FR)
(72) Inventeur: Bauer, Frank, 68280 Sundhoffen (FR); Guillot, Philippe, 53113 Bonn (DE)
(74) Mandataire: Nuss, Laurent

(56) Documents cités:
- EP-A1- 0 643 790
- US-A1- 2010 011 665

## Description

La présente invention concerne le domaine des systèmes de contrôle d'accès et plus particulièrement des sas de sécurité permettant le contrôle et la régulation des passages de personnes entre deux espaces et a pour objet un dispositif de sas de sécurité.

On sait qu'un sas de sécurité, qui forme une chambre, généralement de petites dimensions, munie de deux portes, permet uniquement le passage d'une seule personne autorisée, parfois plusieurs personnes autorisées, à la fois, d'un premier espace dans un second espace et réciproquement.

Les deux portes d'un tel sas de sécurité ne sont jamais ouvertes en même temps, sauf lors d'une utilisation en situation d'urgence ou exceptionnelle, par exemple lors d'une évacuation en cas d'incendie ou lorsque des objets encombrants doivent transiter d'un espace à l'autre. Plus particulièrement, seule la porte devant laquelle se présente la personne autorisée est ouverte dans un premier temps, puis, l'autre porte est ouverte uniquement lorsque la personne est présente dans la chambre et que la première porte est complètement refermée et verrouillée.

Par la suite, la porte permettant à la personne autorisée d'entrer dans la chambre du sas sera dénommée porte d'entrée et l'autre porte permettant à ladite personne de sortir de la chambre sera dénommée porte de sortie.

Ainsi, lorsque plusieurs personnes doivent traverser consécutivement le sas, le temps avant que la personne suivante puisse utiliser le sas dans la même direction est égal à la somme des temps d'ouverture et de fermeture de la porte d'entrée, puis de la porte de sortie et ce n'est que lorsque la porte de sortie est fermée et verrouillée que la porte d'entrée peut à nouveau s'ouvrir ou être libérée en ouverture pour autoriser le passage suivant dans la même direction.

Toutefois, si les sas actuels présentent une bonne ergonomie, une facilité d'utilisation et une rapidité des mouvements, ces sas étant automatiques, au moins en fermeture, grâce à des systèmes connus sous le nom usuel de ferme portes, un certain nombre de dispositions doivent être prévues pour éviter toute blessure de l'utilisateur, notamment lors de la phase de fermeture des vantaux ou battants.

Pour limiter les risques de blessures, il a été proposé de ralentir les mouvements de fermeture des vantaux et plus particulièrement la fin du mouvement ou de la phase de fermeture.

Cependant, cette solution allonge d'autant le temps du cycle de l'ouverture/fermeture d'une porte du sas puis de l'autre porte.

Pour remédier à cet inconvénient, il a été proposé de relier mécaniquement la cinématique d'entraînement, c'est à dire les ferme portes respectifs, des vantaux des deux portes afin de commencer à ouvrir la porte de sortie seulement lorsque la porte d'entrée, en phase ou en cours de fermeture, n'est pas encore totalement fermée c'est-à-dire que la porte d'entrée est dans une position entrouverte ou d'entrebâillement ne permettant pas le passage et l'entrée dans la chambre du sas.

Le document EP 0 643 790 B1 décrit un tel sas d'entrée pour personnes habilitées comprenant un premier et un second systèmes de portes, dont chacun est équipé avec au moins un vantail de porte, lesdits systèmes étant espacés et définissant une chambre entre eux et comprenant en outre des mécanismes de verrouillage commandés électriquement ou électroniquement pour les deux systèmes de portes, qui sont déverrouillés de manière commandée lorsque les critères prédéterminés sont remplis pour permettre l'actionnement des systèmes de portes, et un mécanisme d'accouplement mécanique entre les deux systèmes de portes qui, lors d'un actionnement de l'un des deux systèmes de portes ou premier système, cause l'actionnement forcé de l'autre système de porte ou second système déjà durant la fermeture du premier système. Le degré d'ouverture pour laisser passer une personne par le second système est atteint seulement lorsque le degré d'ouverture du premier système a diminué de manière telle qu'un passage d'une personne ne soit plus possible.

Cependant, ce type de sas avec mécanisme d'accouplement présente au moins les trois inconvénients suivants :
- la liaison mécanique entre les deux portes dépendantes mécaniquement l'une de l'autre, dans leur fonctionnement d'ouverture et/ou de fermeture automatique(s), entraîne le fait que le réglage de la vitesse de fermeture ou d'ouverture de l'une des portes influe sur la vitesse de fermeture ou d'ouverture de l'autre porte,
- l'ouverture de la seconde porte étant réalisée pendant la fin de du mouvement ou de la phase de fermeture de la première porte, donc sur une faible portion du mouvement de cette dernière, il est nécessaire de mettre en oeuvre une démultiplication qui transmet aussi les efforts avec des risques de pincement et d'écrasement des doigts de l'utilisateur qui ne peut repousser le ou les vantaux concernés,
- la liaison mécanique fige la distance entre les deux portes, c'est-à-dire la profondeur du sas.

Le document US2010011665 a pour objet un dispositif de contrôle d'accès du type sas de sécurité pour contrôler, à partir d'un sas de sécurité, les accès dans un immeuble, ledit dispositif comprenant deux panneaux de portes pivotantes fermant le sas et deux bras contrôlant chacun le mouvement de l'un des panneaux et étant capables de se déplacer le long du flux entrant ou sortant. Chaque panneau est connecté mécaniquement à l'un des bras au moyen d'un point de fixation formant un axe de pivotement vertical du panneau correspondant par rapport au bras. En outre, chaque point de fixation est monté dans le bras correspondant de sorte à pouvoir se déplacer, et ensemble le panneau solidaire dudit point, le long du bras latéralement au flux. Chaque panneau peut ainsi pivoter et être déplacé dans le sens du flux de passage d'avant en arrière.

Toutefois, le dispositif du document US2010011665 nécessite comme d'autres sas actuels, une fermeture complète de la porte d'entrée avant de procéder à l'ouverture de la porte de sortie pour permettre à la personne présente dans le sas de sortir et pour empêcher une personne non autorisée de rentrer dans le sas en profitant d'une position entrouverte de la porte permettant encore le passage d'une personne. Ainsi, ce temps d'attente de la fermeture complète de la porte d'entrée augmente d'autant le temps de cycle d'ouverture/fermeture du sas et diminue d'autant la vitesse de passage. En outre, ce dispositif nécessite, au cours du passage d'une personne à travers le sas, une étape de déplacement faisant passer la porte de sortie derrière la porte d'entrée, la porte de sortie devenant alors, pour le cycle suivant, la porte d'entrée. D'autre part, du fait de la combinaison du mouvement de pivotement et de déplacement dans le sas du flux rendue possible pour chaque panneau de porte (vantail ou battant) un tel dispositif présente l'inconvénient de fonctionner de façon spécifique, c'est à dire d'une manière différente des sas classiques ce qui peut perturber les habitudes des personnes, voire les dissuader de rentrer dans le sas. Enfin ce fonctionnement et cette structure spécifiques du sas ne permet pas une utilisation avec des portes standards équipant les sas classiques, ce qui augmente d'autant les couts de fabrication et d'installation et ne permet pas une mise en oeuvre sur des sas existants.

La présente invention a pour but de pallier ces inconvénients en proposant un dispositif de sas de sécurité permettant, d'une part, de diminuer le temps de cycle d'ouverture/fermeture du sas lors du passage d'une personne et donc d'augmenter la vitesse de passage, tout en conservant la fonctionnalité de base d'un sas de sécurité classique n'autorisant que le passage d'une seule personne ou d'un nombre limité de personnes à la fois et, d'autre part, l'ouverture de la porte de sortie avant que la porte d'entrée ne soit complètement fermée tout en empêchant le passage par ladite porte d'entrée.

A cet effet, la présente invention a pour objet un dispositif de sas de sécurité pour le contrôle et la régulation des flux de personnes entre deux espaces, ledit dispositif comprenant deux portes espacées et définissant entre elles une chambre, chaque porte comprenant un ou plusieurs vantaux et un système de fermeture et/ou d'ouverture comprenant des moyens mobiles pour le déplacement automatique du ou des vantaux de ladite porte en vue de réaliser sa fermeture automatique et/ou son ouverture automatique, lesdits systèmes d'ouverture et/ou de fermeture étant indépendants l'un par rapport à l'autre, ledit dispositif comprenant en outre au moins une unité de commande électronique et se caractérisant en ce qu'au moins l'une desdites portes est associée à :
- des moyens de détection aptes à détecter, lors de la fermeture automatique de ladite porte associée, une position de fermeture ou une contrainte de réouverture prédéterminées de ladite porte associée et à envoyer un signal de détection représentatif de ladite position ou contrainte prédéterminées à la ou l'une desdites unités de commande électroniques,
- un système anti-retour inaccessible apte à être commandé, par la ou l'une desdites unités de commande électronique suite à la réception et à la validation par cette dernière dudit signal de détection, dans un état de verrouillage ou de préverrouillage, le ou chaque système anti-retour comprenant au moins un organe de butée escamotable et des moyens d'actionnement permettant de déplacer ledit organe de butée depuis une position escamotée ou de déverrouillage jusqu'à une position de butée ou de verrouillage se trouvant sur la trajectoire d'au moins une partie de contact des moyens mobiles ou du ou des vantaux de la porte associée de sorte à empêcher, par contact de butée entre la au moins une partie de contact et le au moins un organe de butée, la réouverture de ladite porte associée lorsque celle-ci se trouve, lors de sa fermeture, dans une position entrouverte de sécurité ne permettant pas le passage et l'entrée dans la chambre.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 montre une vue en perspective d'un dispositif de sas de sécurité selon la présente invention comprenant deux portes pivotantes et dont l'une desdites portes est associée à un système anti-retour débrayable en cas d'urgence et coopérant avec une partie de contact des moyens mobiles du système d'ouverture et/ou de fermeture de ladite porte associée,
- la figure 2 montre une vue de dessus de la porte pivotante représentée sur la figure 1 et étant associée au système anti-retour,
- la figure 3 montre une vue de dessous et en perspective du système anti-retour et du système d'ouverture et/de fermeture représentés sur la figure 2,
- la figure 4 montre le boîtier du système anti-retour représenté sur la figure 1 dans la configuration débrayée et dans une forme de réalisation préférentielle en deux parties mobiles l'une par rapport à l'autre,
- la figure 5 montre le boîtier de la figure 4 en configuration normale non débrayée,
- la figure 6a montre une vue schématique de dessus d'une porte pivotante, munie d'un seul vantail pivotant, d'un dispositif selon la présente invention, dans une position de fermeture complète de ladite porte associée au ou à l'un des systèmes anti-retour à l'état de déverrouillage,
- la figure 6b montre la porte représentée sur la figure 6a dans une position d'ouverture complète,
- la figure 6c montre la porte représentée sur la figure 6a dans une position entrouverte de sécurité avec le système anti-retour associé est activé à l'état de verrouillage empêchant la réouverture de ladite porte,
- la figure 7a montre une vue schématique de dessus d'une porte coulissante, munie d'un seul vantail coulissant, d'un dispositif selon la présente invention, dans une position de fermeture complète de ladite porte associée à un système anti-retour,
- la figure 7b montre la porte représentée sur la figure 7a dans une position d'ouverture complète,
- la figure 7c montre la porte représentée sur la figure 7a dans une position entrouverte de sécurité et dont le système anti-retour associé à ladite porte entrouverte est activé à l'état de verrouillage empêchant la réouverture de cette dernière,
- la figure 8a montre une vue schématique de dessus d'une porte battante, munie de deux vantaux pivotants, d'un dispositif selon la présente invention, dans une position de fermeture complète de ladite porte associée à un système anti-retour,
- la figure 8b montre la porte représentée sur la figure 8a dans une position d'ouverture complète,
- la figure 8c montre la porte représentée sur la figure 8a dans la position entrouverte de sécurité et dont le système anti-retour associé est activé à l'état de verrouillage empêchant sa réouverture,
- la figure 9a montre une vue schématique de dessus d'un dispositif selon la présente invention avec deux portes pivotantes associées chacune à l'un des systèmes anti-retour, dans une phase où la porte d'entrée est ouverte pour permettre le passage et l'entrée d'une personne dans la chambre et la porte de sortie est complètement fermée,
- la figure 9b montre le dispositif représenté sur la figure 9a, dans une phase où la porte de sortie est encore complètement fermée et la porte d'entrée est en phase de fermeture dans la position entrouverte de sécurité empêchant tout passage d'une autre personne et dont le système anti-retour associé à la porte d'entrée est activé à l'état de verrouillage empêchant la réouverture de ladite porte d'entrée, la porte de sortie pouvant alors commencer sa phase d'ouverture,
- la figure 9c montre le dispositif représenté sur la figure 9a dans une phase où la porte d'entrée est en phase de fermeture finale et la porte de sortie est déjà ouverte pour permettre le passage et la sortie de la personne de la chambre,
- la figure 10 montre une vue schématique de face d'une porte coulissante d'un dispositif selon la présente invention associée au ou à l'un des systèmes anti-retour.
- la figure 11 montre une vue en trois dimensions de la porte pivotante associée au système anti-retour représentée sur la figure 1 et montrant le plafond fermant la partie supérieure de la chambre.

Les figures montrent un dispositif de sas de sécurité pour le contrôle et la régulation des flux de personnes entre deux espaces, ledit dispositif comprenant deux portes 1 et 2 espacées et définissant entre elles une chambre 3, chaque porte 1 ou 2 comprenant un ou plusieurs vantaux 4 ou 5 et un système de fermeture et/ou d'ouverture 6; 7, comprenant des moyens mobiles 6a, 6b, 6c ou 7a, 7b, 7c pour le déplacement automatique du ou des vantaux 4 ou 5 de ladite porte 1 ou 2 concernée en vue de réaliser la fermeture automatique et/ou l'ouverture automatique de ladite porte 1 ou 2 concernée.

Conformément à la présente invention, les deux systèmes d'ouverture et/ou de fermeture 6; 7 sont indépendants l'un par rapport à l'autre, c'est-à-dire qu'il n'existe aucun lien mécanique ou fonctionnel entre les deux systèmes d'ouverture et/ou de fermeture.

Toujours conformément à la présente invention un tel dispositif comprend en outre au moins une unité de commande électronique, non représentée, et au moins l'une desdites portes 1 ou 2 est associée :
- à des moyens de détection aptes à détecter, lors de la fermeture automatique de ladite porte 1 ou 2 associée, une position de fermeture ou une contrainte de réouverture prédéterminées de ladite porte associée 1 ou 2 et à envoyer un signal de détection représentatif de ladite position ou contrainte prédéterminées à la ou l'une desdites unités de commande électroniques.

En outre au moins l'une desdites portes 1 ou 2 associée auxdits moyens de détection est également associée à un système anti-retour 8 inaccessible et apte à être commandé, par la ou l'une desdites unités de commande électronique suite à la réception et à la validation par cette dernière dudit signal de détection, dans un état de verrouillage ou de préverrouillage de sorte à pouvoir coopérer par contact de butée, dans ledit état de verrouillage, avec au moins une partie de contact 6a ou 7a des moyens mobiles 6a, 6b, 6c ou 7a, 7b, 7c ou du ou des vantaux 4 ou 5 de la porte 1 ou 2 associée pour empêcher sa réouverture lorsque celle-ci se trouve, lors de sa fermeture, dans une position entrouverte de sécurité ne permettant pas le passage et l'entrée dans ladite chambre 3.

On entendra par système de fermeture et/ou d'ouverture un système permettant d'assurer la fermeture automatique et l'ouverture automatique de la porte 1 ou 2 correspondante, mais pouvant éventuellement être prévu pour assurer uniquement la fermeture automatique de ladite porte 1 ou 2.

Les termes de fermeture ou d'ouverture de chaque porte 1 ou 2 doivent être compris, selon la présente invention, comme correspondant respectivement à un mouvement de fermeture ou d'ouverture de la porte 1 ou 2, c'est-à-dire un déplacement du ou de ses vantaux.

Bien entendu, ce qui n'est pas décrit dans la présente demande, chaque porte 1 ou 2 peut comprendre un système de verrouillage ou de blocage en fermeture tel qu'une serrure électrique permettant de bloquer ou de verrouiller chaque porte dans sa position de fermeture complète. De telles serrures électriques peuvent être commandées, selon la présente invention, par la ou les unités de commande électroniques.

D'autre part, la fin de la fermeture de chaque porte 1 ou 2, notamment dans la position entrouverte de sécurité, précédant donc sa fermeture complète, ou l'ouverture de chaque porte 1 ou 2 peut être ralentie pour assurer la sécurité des utilisateurs. Un tel ralentissement ou freinage de la fermeture ou de l'ouverture de la porte 1 ou 2 concernée peut être obtenue par un mécanisme de freinage qui peut être par exemple un mécanisme de freinage par contrôle électronique de la vitesse d'un moteur, voire un mécanisme de freinage hydraulique ou électro-hydraulique, que l'on peut trouver, par exemple, dans certains ferme-portes ou ouvre-portes actuels tels que, par exemple, les ferme-portes ou ouvre-portes commercialisés sous le nom « DORMA ED 200 » équipés de mécanismes électrohydrauliques.

On entendra par système anti-retour 8 inaccessible le fait de positionner ce dernier de sorte qu'il soit hors d'atteinte des utilisateurs, par exemple, en étant entièrement positionné, de préférence, soit au-dessus du ou derrière le plafond 3a de la chambre 3 (figure 11), ce notamment dans le cas d'une porte pivotante, soit dans un capot de protection du type capot de protection d'un mécanisme d'entraînement usuel d'une porte coulissante.

Dans une première forme de réalisation, les moyens de détection peuvent être aptes à détecter une position prédéterminée du ou des vantaux de ladite porte 1 ou 2 associée lorsque celle-ci se trouve dans la position entrouverte de sécurité. L'état de verrouillage du ou de chaque système anti-retour 8 peut alors être activé systématiquement à chaque fermeture de la porte 1 ou 2 associée suite à la détection de ladite position prédéterminée, c'est-à-dire suite à la réception par l'unité de commande électronique concernée du signal de détection correspondant.

Dans une seconde forme de réalisation, les moyens de détection peuvent être aptes à détecter une contrainte de réouverture extérieure exercée sur le ou les vantaux 4 ou 5 de la porte 1 ou 2 associée et représentative d'une réouverture de la porte 1 ou 2 associée lorsque celle-ci se trouve dans la position entrouverte de sécurité. L'état de verrouillage du ou de chaque système anti-retour 8 peut alors être commandé uniquement suite à la détection de ladite contrainte, c'est-à-dire suite à la réception par l'unité de commande électronique concernée du signal de détection correspondant.

Dans un mode de réalisation préférentiel du ou de chaque système anti-retour 8 que comprend le dispositif selon la présente invention, le ou chaque système anti-retour peut comprendre au moins un organe de butée 8a escamotable ou déplaçable et des moyens d'actionnement 8b (figure 5) permettant de déplacer ledit organe de butée 8a depuis une position escamotée ou de déverrouillage (figures 6a, 6b, 7a, 7b, 8b, 9a, 9b, 9c) jusqu'à une position de butée ou de verrouillage (figures 3, 4, 5, 6c, 7c, 8a, 8c, 9b, 9c, 10) se trouvant sur la trajectoire de la ou de l'une des parties de contact 6a ou 7a des moyens mobiles 6a, 6b, 6c ou 7a, 7b, 7c ou du ou des vantaux 4 ou 5 de la porte 1 ou 2 associée. Ceci de sorte à empêcher, par contact de butée, la réouverture de la porte 1 ou 2 associée dans ladite position entrouverte.

De préférence, le ou chaque organe de butée 8a et ses moyens d'actionnement 8b peuvent consister, part exemple, en un électro-piston, c'est-à-dire que le ou chaque organe de butée 8a peut former le piston qui peut prendre des formes diverses par exemple une forme globalement cylindrique.

Dans une première forme de réalisation du dispositif selon la présente invention, au moins l'une des deux portes 1 ou 2 peut être une porte pivotante comprenant au moins un vantail 4 pivotant, de préférence monté pivotant dans un cadre dormant 4a, et le système d'ouverture et/ou de fermeture 6 de ladite porte 1 ou 2 battante peut comprendre des moyens d'entraînement 6d aptes à entraîner le ou lesdits vantaux 5 pivotants par l'intermédiaire des moyens mobiles 6a, 6b, 6c qui peuvent consister de préférence en un ensemble d'accouplement mécanique articulé comprenant une ou plusieurs barres ou tringles 6b ou autres bras analogues articulé(e)s sur le ou lesdits vantaux 4 (figures 1, 2, 3, 6a, 6b, 6c, 8a, 8b, 8c, 9a, 9b, 9c, 11).

Dans cette première forme de réalisation, dans le cas où chaque système d'ouverture et/ou de fermeture 6 ou au moins l'un d'entre eux est prévu pour réaliser uniquement la fermeture automatique de la porte 1 ou 2 correspondante, ses ou leurs moyens d'entraînement 6d peuvent consister en des moyens d'entraînement du type de ceux utilisés, par exemple, dans des ferme-porte commercialisés sous les noms suivants : « DORMA TS 83 » ou « GEZE TS4000 ».

Toujours dans cette première forme de réalisation, dans le cas où chaque système d'ouverture et/ou de fermeture 6 ou au moins l'un d'entre eux est prévu pour réaliser la fermeture automatique et l'ouverture automatique de la porte 1 ou 2 correspondante, ses ou leurs moyens d'entraînement 6 peuvent consister en des moyens d'entraînement du type de ceux utilisés, par exemple, dans des ouvre-porte commercialisés sous les noms suivants « GEZE TSA 160 », BESAM Powerswing » ou « DORMA ED 200 ».

De préférence, le ou chaque système anti-retour 8 peut comprendre un organe de butée 8a et un tel ensemble d'accouplement associé peut comprendre en outre, une pièce intermédiaire 6c rigide par exemple en forme de plaque, de préférence en forme de secteur circulaire, s'étendant à l'état monté de la porte sensiblement horizontalement. La pièce intermédiaire 6c peut être entraînée en rotation, par les moyens d'entraînement 6d, autour d'un axe 6e perpendiculaire à cette dernière, de préférence au niveau de l'angle du secteur circulaire délimitant les deux rayons ou côtés latéraux. En outre les barres ou tringles 6b peuvent être articulées chacune, par l'une de leurs extrémités libres, sur le ou l'un desdits vantaux 4 pivotants et, par leur autre extrémité libre, sur la pièce intermédiaire 6c. De préférence, notamment dans le cas d'une porte 1 ou 2 comprenant deux vantaux 4, un tel ensemble peut comprendre deux barres ou tringles 6b chacune articulées par l'une de leurs extrémités libres au niveau de l'un des coins, opposés à l'angle de secteur circulaire, de la pièce intermédiaire 6c en forme de secteur circulaire et par leur autre extrémité libre sur l'un des côtés, de préférence en partie supérieure de l'un des vantaux 4 (figures 1, 2, 3). De préférence le ou chaque ensemble d'accouplement s'étendra dans un plan sensiblement horizontal.

Une telle pièce intermédiaire 6c peut être configurée pour comprendre la partie de contact 6a, qui peut être intégrée dans ou rapportée sur la pièce intermédiaire 6c, de manière à être apte à venir en contact de butée, lors de la rotation de la pièce intermédiaire 6c, avec l'organe de butée 8a actionné en position de butée.

Dans une forme de réalisation préférentielle de la pièce intermédiaire 6c, la partie de contact 6a peut être rapportée et consister de préférence en une pièce de contact rigide et allongée, de préférence de forme globalement rectangulaire, fixée sur l'une ou l'autre des faces de ladite pièce intermédiaire 6c de sorte à dépasser de l'un de ses bords, le cas échéant du bord en arc de cercle, pour venir en contact de butée, lors de la rotation de ladite pièce intermédiaire, avec le ou les organes de butée 8a actionnés en position de butée et placés dans cette dernière position sur la trajectoire de ladite pièce de contact 6a. En outre la pièce de contact 6a rapportée peut avantageusement être réglable en position de fixation sur la pièce intermédiaire 6c (figures 1, 2, 3).

Si on se réfère maintenant à la figure 11 on peut voir que dans cette première forme de réalisation du dispositif, l'ensemble composé du système d'ouverture et/ou de fermeture 6 et du système anti-retour 8 est positionné ou s'étend au-dessus ou derrière le plafond 3a de la chambre 3, lequel plafond 3a comporte une ou plusieurs ouvertures 3b permettant le passage des bras, barres ou tringles 6b articulées, ce de manière à rendre inaccessible pour les usagers le système anti-retour 8.

Dans une seconde forme de réalisation du dispositif selon la présente invention, au moins l'une des deux portes 1 ou 2 peut être une porte coulissante comprenant au moins un vantail 5 coulissant, de préférence montée dans un cadre dormant 5a, et le système d'ouverture et/ou de fermeture 7 de ladite porte 1 ou 2 coulissante peut comprendre un moteur 7b apte à entraîner le ou lesdits vantaux 5 coulissants par l'intermédiaire d'une courroie 7c, ou autre élément de transmission fonctionnellement analogue, reliée au(x)dit(s) vantail(aux) 5 grâce à des pièces d'entraînement 7a, dont l'une au moins est apte à venir en contact de butée avec le ou les organes de butée 8a actionnés en position de butée (figure 10).

Bien entendu, dans ce second mode de réalisation, le système anti-retour 8 peut être disposé dans un capot de protection du type capot de protection usuel, non représenté, renfermant un mécanisme d'entraînement classique de porte coulissante, ce afin d'être rendu inaccessible.

De préférence, le ou chaque système anti-retour 8 peut comprendre un support 8d apte à supporter le ou plusieurs organes de butée 8a et des moyens de maintien et de libération 9. Le support 8d peut être débrayable de sorte à pouvoir être, grâce auxdits moyens de maintien et de libération 9, d'une part, maintenu fixement dans une position assurant le fonctionnement normal dudit système anti-retour 8 (figure 5) et, d'autre part, libéré afin de rendre possible, à l'état de verrouillage de ce dernier, le déplacement ou le basculement du support 8d sous l'effet d'une contrainte de poussée exercée sur le ou les organes de butée 8a en position de butée (figure 4). Ceci de sorte à effacer le ou les organes de butée 8a de la trajectoire des moyens mobiles 6a, 6b, 6c ou 7a, 7b, 7c ou, le cas échéant, du ou des vantaux 4 ou 5 en vue de permettre, en cas d'urgence, la réouverture de ladite porte 1 ou 2 associée lorsque celle-ci est dans la position entrouverte de sécurité.

Le basculement ou le déplacement du support 8d du ou de chaque système anti-retour 8 peut être obtenu sous l'effet d'une contrainte de poussée exercée sur le ou les organes de butée 8a par le ou les vantaux 4 ou 5 ou les moyens mobiles 6a, 6b, 6c ou 7a, 7b, 7c lorsque ces derniers sont en contact de butée avec le ou les organes de butée 8a. Ceci peut être exécuté par une personne exerçant une poussée forcée sur le ou les vantaux 4 ou 5 tendant à réouvrir la porte 1 ou 2 correspondante lorsque celle-ci se trouve dans la position entrouverte de sécurité.

Dans une forme de réalisation préférentielle du ou de chaque système anti-retour 8, celui-ci peut comprendre au moins un boîtier 8c, 8d abritant le ou plusieurs organes de butée 8a et leurs moyens d'actionnement 8b de sorte que le ou chaque organe de butée 8a soit, à l'état de verrouillage dudit système anti-retour 8, saillant du boîtier 8c, 8d, par une ouverture 8e pratiquée à cet effet dans ce dernier, ou, à l'état de déverrouillage du système anti-retour 8, escamoté, par la ou l'une des ouvertures 8e, dans le boîtier 8c (notamment figures 4 et 5).

Dans une forme de réalisation préférentielle du ou de chaque boîtier 8c, 8d, celui-ci peut comprendre avantageusement deux parties de boîtier 8c et 8d emboîtées, au moins partiellement, l'une dans l'autre et montées pivotantes l'une par rapport à l'autre autour d'un axe transversal 8f, dont l'une 8d peut former le support débrayable et l'autre 8c peut être fixe (notamment figures 4 et 5). Plus particulièrement, la partie de boîtier 8c peut être fixée sur un montant ou une poutre support 6f du système d'ouverture et/ou de fermeture 6 ou 7 correspondant, elle-même fixée sur une partie fixe du dispositif selon la présente invention, par exemple le cadre dormant 4a ou 5a de la porte 1 ou 2 associée (figures 1, 2 et 3).

D'autre part, comme on peut le voir notamment sur la figure 2 la partie de boîtier 8c fixe peut comprendre une ouverture 8g permettant le passage des moyens d'actionnement 8b, lorsque leurs dimensions le nécessite, lors du pivotement ou du basculement de la partie de boîtier 8b.

En outre les moyens de maintien et de libération 9 peuvent consister en une ventouse électromagnétique comportant un électroaimant 9a fixé dans l'une des parties de boîtier 8c et une plaque métallique 9b fixée dans l'autre partie de boîtier 8d mobile et étant apte à coopérer avec ledit électroaimant 9a afin de maintenir fixement, à l'état d'activation de ladite ventouse, la partie de boîtier 8d mobile (figure 5) et, en cas d'urgence, lorsque le système anti-retour 8 est à l'état de verrouillage et à l'état de désactivation de ladite ventouse 9, de libérer la partie de boîtier 8d mobile de sorte à permettre son pivotement ou son basculement sous ladite contrainte de poussée (figure 4).

Ainsi, en cas d'urgence, lorsque le système anti-retour 8 est à l'état de verrouillage, une personne peut commander la désactivation de la ventouse grâce à un moyen de commande de désactivation, non représenté, et libérer ainsi la partie de boîtier 8d mobile dans le but précité.

Par ailleurs, un ressort ou autre système de rappel peut être prévu pour ramener automatiquement le support ou la partie de boîtier 8d dans sa position normale après sollicitation sous contrainte.

Lorsque la présente invention prévoit un état d'activation du ou de chaque système anti-retour à l'état de préverrouillage, cet état sera considéré comme précédent l'état de verrouillage, c'est-à-dire une position d'attente dudit état de verrouillage.

Un exemple de fonctionnement d'un dispositif selon la présente invention comprenant deux portes 1 et 2 pivotantes associées chacune à un système anti-retour 8 peut être le suivant :
En position de repos, les portes 1 et 2 sont fermées, une personne 10 peut alors se présenter devant l'une desdites portes ou porte 1 d'entrée pour entrer dans la chambre 3. Après autorisation, la porte 1 d'entrée s'ouvre ou est libérée en ouverture et la personne 10 entre dans la chambre 3 (figure 9a). La porte 1 d'entrée se referme alors automatiquement grâce au système d'ouverture et/ou de fermeture 6, puis lorsque la porte 1 d'entrée atteint une position de fermeture ou position entrouverte de sécurité, la ou l'une des unités de commande électroniques commande, suite à la détection de la position entrouverte de sécurité, d'une part, la mise à l'état de verrouillage du système anti-retour 8 associé à la porte 1 d'entrée et, d'autre part, l'ouverture de l'autre porte 2 ou porte 2 de sortie (figures 9b et 9c). Le dispositif selon la présente invention permet alors à la personne 10 autorisée de sortir de la chambre 3 par la porte 2 de sortie, tout en ne permettant pas à une autre personne non autorisée d'entrer dans la chambre 3 par la porte 1 d'entrée qui est soit en cours de fermeture dans la position entrouverte de sécurité, soit complètement fermée.

Par ailleurs, grâce au dispositif selon la présente invention, si une autre personne autorisée se présente devant la porte 1 d'entrée complètement fermée, alors que la porte 2 de sortie n'est pas encore complètement fermée mais se trouve dans la position entrouverte de sécurité, la porte 1 d'entrée peut quand même s'ouvrir ou être libérée en ouverture et, du fait de la mise à l'état de verrouillage du système anti-retour 8 associé à la porte 2 de sortie, aucune autre personne ne peut entrer dans la chambre 3 par la porte 2 de sortie alors en phase de fermeture et se trouvant encore dans la position entrouverte de sécurité.

Selon une caractéristique additionnelle du dispositif selon la présente invention, celui-ci peut comprendre en outre un système de reconnaissance, par exemple biométrique, non représenté. Dans ce cas, la présente invention peut prévoir que la porte 2 de sortie s'ouvre ou soit libérée en ouverture à condition que le système anti-retour 8 associé soit activé ou enclenché et que la reconnaissance soit validée.

Un tel dispositif selon la présente invention offre ainsi offre les avantages suivants :
- diminution du temps de cycle tout en conservant les fonctionnalités de base d'un sas de sécurité c'est-à-dire qu'il ne permet pas de passage en continu,
- augmentation de la vitesse de passage,
- le fait d'utiliser un système de butée anti-retour et non pas un système continu du type comprenant un mécanisme de liaison entre les deux portes empêchant de réouvrir ou de repousser le ou les vantaux en arrière, permet de garantir la sécurité des utilisateurs, par exemple contre le coincement des doigts entre les vantaux, la personne pouvant même, avec le dispositif selon la présente invention repousser les vantaux qui ne sont pas bloqués en réouverture dans l'intervalle angulaire de la position de la porte entrouverte,
- dans le cas où chaque porte 1 ou 2 est associée à un système anti-retour 8, après l'activation du système anti-retour 8 de l'une desdites portes en position entrouverte de sécurité, l'autre porte pourra s'ouvrir ou être libérée en ouverture sans attendre la fermeture complète et/ou le verrouillage de la première porte.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de sas de sécurité pour le contrôle et la régulation des flux de personnes entre deux espaces, ledit dispositif comprenant deux portes (1, 2) espacées et définissant entre elles une chambre (3), chaque porte (1, 2) comprenant un ou plusieurs vantaux (4, 5) et un système de fermeture et/ou d'ouverture (6 ; 7) comprenant des moyens mobiles (6a, 6b, 6c ; 7a, 7b, 7c) pour le déplacement automatique du ou des vantaux (4, 5) de ladite porte (1, 2) en vue de réaliser sa fermeture automatique et/ou son ouverture automatique, lesdits systèmes d'ouverture et/ou de fermeture étant indépendants l'un par rapport à l'autre, ledit dispositif comprenant en outre au moins une unité de commande électronique,
dispositif **caractérisé en ce qu'**au moins l'une desdites portes (1, 2) est associée à :
- des moyens de détection aptes à détecter, lors de la fermeture automatique de ladite porte (1, 2) associée, une position de fermeture ou une contrainte de réouverture prédéterminées de ladite porte associée et à envoyer un signal de détection représentatif de ladite position ou contrainte prédéterminées à la ou l'une desdites unités de commande électroniques,
- un système anti-retour (8) inaccessible apte à être commandé, par la ou l'une desdites unités de commande électronique suite à la réception et à la validation par cette dernière dudit signal de détection, dans un état de verrouillage, le ou chaque système anti-retour (8) comprenant au moins un organe de butée (8a) escamotable et des moyens d'actionnement (8b) permettant de déplacer ledit organe de butée (8a) depuis une position escamotée ou de déverrouillage jusqu'à une position de butée ou de verrouillage se trouvant sur la trajectoire d'au moins une partie de contact (6a, 6b) des moyens mobiles (6a, 6b, 6c ; 7a, 7b, 7c) ou du ou des vantaux (4, 5) de la porte (1, 2) associée de sorte à empêcher, par contact de butée entre la au moins une partie de contact et le au moins un organe de butée, la réouverture de ladite porte (1, 2) associée lorsque celle-ci se trouve, lors de sa fermeture, dans une position entrouverte de sécurité ne permettant pas le passage et l'entrée dans la chambre (3).

2. Dispositif, selon la revendication 1, **caractérisé en ce que** les moyens de détection sont aptes à détecter une position prédéterminée du ou des vantaux (4, 5) de ladite porte (1, 2) associée lorsque celle-ci se trouve dans la position entrouverte de sécurité et **en ce que** l'état de verrouillage du ou de chaque système anti-retour (8) est activé systématiquement, à chaque fermeture de la porte (1, 2) associée, suite à la détection de ladite position prédéterminée.

3. Dispositif, selon la revendication 1, **caractérisé en ce que** les moyens de détection sont aptes à détecter une contrainte de réouverture extérieure exercée sur le ou les vantaux (4, 5) de la porte (1, 2) associée et représentative d'une réouverture de ladite porte associée lorsque celle-ci se trouve dans la position entrouverte de sécurité et **en ce que** l'état de verrouillage du ou de chaque système anti-retour (8) est commandé uniquement suite à la détection de ladite contrainte.

4. Dispositif, selon l'une quelconque des revendications 1 à 3, **caractérisé en ce qu'**au moins l'une des deux portes (1, 2) est une porte pivotante comprenant au moins un vantail (4) pivotant et **en ce que** le système d'ouverture et/ou de fermeture (6) de ladite porte (1, 2) battante comprend des moyens d'entraînement (6c) aptes à entraîner le ou lesdits vantaux (4) pivotant par l'intermédiaire des moyens mobiles consistant en un ensemble d'accouplement mécanique articulé comprenant une ou plusieurs barres ou tringles (6b) articulées par l'une de leurs extrémités libres sur le ou lesdits vantaux (4).

5. Dispositif, selon la revendication 4, **caractérisé en ce que** le ou chaque système anti-retour (8) comprend un organe de butée (8a) et l'ensemble d'accouplement associé comprend en outre, une pièce intermédiaire (6c) rigide, en forme de plaque sensiblement horizontale, apte à être entraînée en rotation autour d'un axe perpendiculaire à cette dernière et **en ce que** les barres ou tringles (6b) sont articulées chacune, par l'une de leurs extrémités libres, sur le ou l'un desdits vantaux (4) pivotants et, par leur autre extrémité libre, sur ladite pièce intermédiaire (6c) configurée pour comprendre la partie de contact (6a) apte à venir en contact de butée, lors de la rotation de ladite pièce intermédiaire, avec l'organe de butée (8a) actionné en position de butée.

6. Dispositif, selon la revendication 5, **caractérisé en ce que** la partie de contact est rapportée et consiste en une pièce de contact (6a) rigide et allongée fixée sur l'une ou l'autre des faces de ladite pièce intermédiaire (6c) de sorte à dépasser de l'un de ses bords pour venir en contact de butée, lors de la rotation de ladite pièce intermédiaire (6c), avec l'organe de butée (8a) actionné en position de butée et **en ce que** ladite pièce rapportée (6a) est réglable en position de fixation sur ladite intermédiaire (6c).

7. Dispositif, selon l'une quelconque des revendications 1 à 3, **caractérisé en ce qu'**au moins l'une des deux portes (1, 2) est une porte coulissante comprenant au moins un vantail (5) coulissant et **en ce que** le système d'ouverture et/ou de fermeture (7) de ladite porte (1, 2) coulissante comprend un moteur (7b) apte à entraîner le ou lesdits vantaux (5) coulissant par l'intermédiaire d'une courroie (7c) ou autre élément de transmission fonctionnellement analogue reliée au(x)dit(s) vantail(aux) grâce à des pièce d'entraînement (7a) dont l'une au moins est apte à venir en contact de butée avec le ou les organes de butée (8a) actionnés en position de butée.

8. Dispositif, selon l'une quelconque des revendications 1 à 7, **caractérisé en ce que** le ou chaque système anti-retour (8) comprend un support (8d) apte à supporter le ou plusieurs organes de butée (8a) et des moyens de maintien et de libération (9), ledit support (8d) étant débrayable de sorte à pouvoir être, grâce auxdits moyens de maintien et de libération (9), d'une part, maintenu fixement dans une position assurant le fonctionnement normal dudit système anti-retour (8) et, d'autre part, libéré afin de rendre possible, à l'état de verrouillage de ce dernier, le déplacement ou le basculement dudit support (8d), sous l'effet d'une contrainte de poussée exercée sur le ou les organes de butée (8a) en position de butée, ce de sorte à effacer ce ou ces derniers de la trajectoire de la ou des parties de contact (6a, 7a) des moyens mobiles (6a, 6b, 6c ; 7a, 7b, 7c) ou du ou des vantail(aux) (4, 5) en vue de permettre, en cas d'urgence, la réouverture de ladite porte (1, 2) associée lorsque celle-ci est dans la position entrouverte de sécurité.

9. Dispositif, selon l'une quelconque des revendications 1 à 7, **caractérisé en ce que** le ou chaque système anti-retour (8) comprend au moins un boîtier (8c, 8d) abritant le ou plusieurs organes de butée (8a) et leurs moyens d'actionnement (8b) de sorte que le ou chaque organe de butée (8a) soit, à l'état de verrouillage dudit système anti-retour (8), saillant dudit boîtier, par une ouverture (8e) pratiquée à cet effet dans ce dernier, ou, à l'état de déverrouillage dudit système anti-retour (8), escamoté, par la ou l'une desdites ouvertures dans ledit boîtier (8c, 8d).

10. Dispositif, selon la revendication 9 et la revendication 8 **caractérisé en ce que** le boîtier (8c, 8d) comprend deux parties de boîtier (8c, 8d) emboîtées, au moins partiellement, l'une dans l'autre et montées pivotantes l'une par rapport à l'autre autour d'un axe transversal (8f), dont l'une (8d) forme le support débrayable et l'autre (8c) est fixe et **en ce que** lesdits moyens de maintien et de libération (9) consistent en une ventouse électromagnétique comportant un électroaimant (9a) fixé dans l'une desdites parties de boîtier (8c) et une plaque métallique (9b) fixée dans l'autre partie de boîtier (8d) et étant apte à coopérer avec ledit électroaimant (9a) afin de maintenir fixement, à l'état d'activation de ladite ventouse (9), la partie de boîtier (8d) mobile et, en cas d'urgence, lorsque le système anti-retour (8) est à l'état de verrouillage et à l'état de désactivation de ladite ventouse (9), de libérer la partie de boîtier (8d) mobile de sorte à permettre son pivotement ou son basculement sous ladite contrainte de poussée en effaçant le ou les organes de butée (8a) de ladite trajectoire.

11. Dispositif, selon l'une quelconque des revendications 1 à 10, **caractérisé en ce que** le ou chaque organe de butée (8a) et ses moyens d'actionnement (8b) consistent en un électro-piston, dont le piston forme l'organe de butée (8a).

## Patentansprüche

1. Sicherheitsschleusenvorrichtung zur Kontrolle und Regelung von Personenströmen zwischen zwei Räumen,
wobei die Vorrichtung zwei beabstandete Türen (1, 2) umfasst, die zwischen sich eine Kammer (3) definieren, wobei jede Tür (1, 2) einen oder mehrere Flügel (4, 5) und ein Schließ- und/oder Öffnungssystem (6; 7) umfasst, das bewegliche Mittel (6a, 6b, 6c; 7a, 7b, 7c) für die automatische Bewegung des oder der Flügel(s) (4, 5) der Tür (1, 2) umfasst, um deren automatisches Schließen und/oder automatisches Öffnen auszuführen,
wobei die Schließ- und/oder Öffnungssysteme voneinander unabhängig sind, wobei die Vorrichtung ferner mindestens eine elektronische Steuereinheit umfasst,
wobei die Vorrichtung **dadurch gekennzeichnet ist, dass**
mindestens eine der Türen (1, 2) verbunden ist mit:
- Nachweismitteln, die geeignet sind, beim automatischen Schließen der entsprechenden Tür (1, 2) eine vorgegebene Schließstellung oder Wiederöffnungsspannung dieser Tür nachzuweisen und ein Nachweissignal an die elektronische(n) Steuereinheit(en) zu senden, das repräsentativ für diese vorgegebene Stellung oder Spannung ist,
- einem unzugänglichen Rückschlagsystem (8), das durch die elektronische(n) Steuereinheit(en) in einen Verriegelungszustand steuerbar ist, nachdem diese das Nachweissignal erhalten und validiert hat, wobei das oder jedes Rückschlagsystem (8) mindestens ein einziehbares Anschlagelement (8a) und Betätigungsmittel (8b) umfasst, die es ermöglichen, das Anschlagelement (8a) von einer Einzugs- oder Entriegelungsstellung in eine Anschlags- oder Verriegelungsstellung zu verschieben, und die sich auf der Bahn von zumindest einem Kontaktabschnitt (6a, 6b) der beweglichen Mittel (6a, 6b, 6c ; 7a, 7b, 7c) oder des bzw. der Flügel(s) (4, 5) der entsprechenden Tür (1, 2) befinden, sodass durch anstoßenden Kontakt zwischen dem mindestens einen Kontaktabschnitt und dem mindestens einen Anschlagelement ein Wiederöffnen der entsprechenden Tür (1, 2) bei deren Schließen verhindert wird, in einer leicht geöffneten Sicherheitsstellung, die den Durchgang und Eintritt in die Kammer (3) nicht zulässt.

2. Vorrichtung nach Anspruch 1,
**dadurch gekennzeichnet, dass**
die Nachweismittel geeignet sind, eine vorgegebene Stellung des oder der Flügel(s) (4, 5) der entsprechenden Tür (1, 2) nachzuweisen, wenn diese sich in der leicht geöffneten Sicherheitsstellung befindet, und dadurch, dass der Verriegelungszustand des oder jedes Rückschlagsystems (8) routinemäßig bei jedem Schließen der entsprechenden Tür (1, 2) nach dem Nachweis der vorgegebenen Stellung aktiviert wird.

3. Vorrichtung nach Anspruch 1,
**dadurch gekennzeichnet, dass**
die Nachweismittel geeignet sind, eine äußere Spannung des Wiederöffnens, die auf den oder die Flügel (4, 5) der entsprechenden Tür (1, 2) ausgeübt wird und repräsentativ für ein Wiederöffnen der entsprechenden Tür ist, nachzuweisen, wenn diese sich in der leicht geöffneten Sicherheitsstellung befindet, und dadurch, dass der Verriegelungszustand des oder jedes Rückschlagsystems (8) nur nach dem Nachweis dieser Spannung angewiesen wird.

4. Vorrichtung nach einem der Ansprüche 1 bis 3,
**dadurch gekennzeichnet, dass**
mindestens eine der beiden Türen (1, 2) eine Schwenktür ist, umfassend mindestens einen Drehflügel (4), und dadurch, dass das Schließ- und/oder Öffnungssystem (6) dieser Pendeltür (1, 2) Antriebsmittel (6c) umfasst, die geeignet sind, den oder die Drehflügel (4) mit Hilfe der beweglichen Mittel anzutreiben, die aus einer gelenkigen mechanischen Kupplungsanordnung bestehen, umfassend eine oder mehrere Stangen oder Gestänge (6b), die mit einem ihrer freien Enden an dem oder den Flügel(n) (4) gelenkig befestigt sind.

5. Vorrichtung nach Anspruch 4,
**dadurch gekennzeichnet, dass**
das oder die Rückschlagsystem(e) (8) ein Anschlagelement (8a) umfasst(umfassen) und die zugeordnete Kupplungsanordnung ferner ein starres Zwischenstück (6c) in Form einer im Wesentlichen horizontalen Platte umfasst, das geeignet ist, zur Rotation um eine senkrecht zu letzterem stehende Achse angetrieben zu werden, und dass Stangen oder Gestänge (6b) jeweils mit einem ihrer freien Enden an dem oder den Drehflügel(n) (4) und mit dem anderen freien Ende an dem Zwischenstück (6c) gelenkig befestigt sind, das konfiguriert ist, um den Kontaktabschnitt (6a) zu umfassen, der geeignet ist, bei Rotation des Zwischenstücks in anstoßenden Kontakt mit dem in Anschlagstellung gebrachten Anschlagelement (8a) zu kommen.

6. Vorrichtung nach Anspruch 5,
**dadurch gekennzeichnet, dass**
der Kontaktabschnitt angefügt ist und aus einem starren länglichen Kontaktstück (6a) besteht, das auf der einen oder anderen Fläche des Zwischenstücks (6c) so befestigt ist, dass es einen seiner Ränder überragt, um bei Rotation dieses Zwischenstücks (6c) in anstoßenden Kontakt mit dem in Anschlagstellung gebrachten Anschlagelement (8a) zu kommen, und dadurch, dass das angefügte Stück (6a) in Befestigungsstellung auf dem Zwischenstück (6c) einstellbar ist.

7. Vorrichtung nach einem der Ansprüche 1 bis 3,
**dadurch gekennzeichnet, dass**
zumindest eine der beiden Türen (1, 2) eine Schiebetür ist, die mindestens einen Schiebeflügel (5) umfasst, und dadurch, dass das Schließ- und/oder Öffnungssystem (7) der Schiebetür (1, 2) einen Motor (7b) umfasst, der geeignet ist, den oder die Schiebeflügel (5) mit Hilfe eines Riemens (7c) oder eines anderen analogen funktionellen Übertragungselements anzutreiben, das mit dem (den) Flügel(n) mittels Antriebsteilen (7a) verbunden ist, von denen zumindest eines dazu ausgelegt ist, in anstoßenden Kontakt mit dem oder den in Anschlagstellung gebrachten Anschlagelement(en) (8a) zu kommen.

8. Vorrichtung nach einem der Ansprüche 1 bis 7,
**dadurch gekennzeichnet, dass**
das oder jedes Rückschlagsystem (8) einen Träger (8d), der geeignet ist das oder mehrere Anschlagelement(e) (8a) zu tragen, und Halte- und Lösemittel (9) umfasst, wobei der Träger (8d) entkuppelbar ist, sodass er dank der Halte- und Lösemittel (9) einerseits fest in einer Stellung gehalten werden kann, die den normalen Betrieb des Rückschlagsystems (8) gewährleistet, und andererseits gelöst werden kann, was im Verriegelungszustand von letzterem die Verschiebung oder das Kippen des Trägers (8d) ermöglicht, unter der Wirkung einer auf das oder die in Anschlagstellung befindliche(n) Anschlagelement(e) (8a) ausgeübte Schubspannung, sodass letztere(s) von der Bahn des oder der Kontaktabschnitts(Kontaktabschnitte) (6a, 7a) der beweglichen Mittel (6a, 6b, 6c; 7a, 7b, 7c) oder des oder der Flügel(s) (4, 5) entfernt wird, damit im Notfall das Wiederöffnen der entsprechenden Tür (1, 2) ermöglicht wird, wenn diese sich in der leicht geöffneten Sicherheitsstellung befindet

9. Vorrichtung nach einem der Ansprüche 1 bis 7,
**dadurch gekennzeichnet, dass**
das oder jedes Rückschlagsystem (8) mindestens ein Gehäuse (8c, 8d) zur Unterbringung des oder der mehreren Anschlagelemente(s) (8a) und deren Betätigungsmitteln (8b) umfasst, sodass das oder jedes Rückschlagsystem (8a) entweder im Verriegelungszustand des Rückschlagsystems (8) über eine Öffnung (8e) aus dem Gehäuse hervorsteht, die zu diesem Zweck in letzterem ausgebildet ist, oder im Entriegelungszustand des Rückschlagsystems (8) durch die oder eine der Öffnung(en) des Gehäuses (8c, 8d) eingezogen ist.

10. Vorrichtung nach Anspruch 9 und Anspruch 8,
**dadurch gekennzeichnet, dass**
das Gehäuse (8c, 8d) zwei Gehäuseabschnitte (8c, 8d) umfasst, die zumindest teilweise ineinander geschachtelt sind und um eine Querachse (8f) drehbar zueinander angebracht sind, wobei der eine (8d) den entkuppelbaren Träger bildet und der andere (8c) fest ist, und dadurch, dass die Halte- und Lösemittel (9) aus einem elektromagnetischen Haftmagneten bestehen, der einen Elektromagneten (9a), der in dem einen der Gehäuseabschnitte (8c) befestigt ist, und eine Metallplatte (9b) aufweist, die in dem anderen Gehäuseabschnitt (8d) befestigt und geeignet ist, mit dem Elektromagneten (9a) zusammenzuwirken, um im Zustand der Aktivierung des Haftmagneten (9) den beweglichen Gehäuseabschnitt (8d) festzuhalten, und im Notfall, wenn das Rückschlagsystem (8) im Verriegelungszustand und im Zustand der Deaktivierung des Haftmagneten (9) ist, den mobilen Gehäuseabschnitt (8d) zu lösen, sodass dessen Drehen oder Kippen unter der Schubspannung ermöglicht wird, indem das oder die Anschlagelement(e) (8a) von der Bahn entfernt werden.

11. Vorrichtung nach einem der Ansprüche 1 bis 10,
**dadurch gekennzeichnet, dass**
das oder jedes Anschlagelement (8a) und deren Betätigungsmittel (8b) aus einem Elektrokolben bestehen, wobei der Kolben das Anschlagelement (8a) bildet.

## Claims

1. A security lock device for monitoring and regulating flows of people between two spaces, said device comprising two doors (1, 2) spaced apart from one another and defining between them a room (3), each door (1, 2) comprising one or more leaves (4, 5), and a closing and/or opening system (6; 7) comprising mobile means (6a, 6b, 6c; 7a, 7b, 7c) for automatically moving the leaf or leaves (4, 5) of said door (1, 2) so as to implement its automatic closure and/or its automatic opening, said opening and/or closing systems being independent of one another, said device further comprising at least one electronic control unit,
the device being **characterised in that** at least one of said doors (1, 2) is associated with:
- detection means able to detect, upon the automatic closure of said associated door (1, 2), a predetermined closed position or reopening constraint for said associated door and to send a detection signal representing said predetermined position or constraint to the or to one of said electronic control units,
- an inaccessible non-return system (8) able to be controlled by the or one of said electronic control units following receipt and validation by the latter of said detection signal, in a locked state, the or each non-return system (8) comprising at least one retractable stop member (8a) and actuation means (8b) that make it possible to move said stop member (8a) from a retracted or unlocked position to a stop or locked position located on the trajectory of at least one contact part (6a, 6b) of the mobile means (6a, 6b, 6c; 7a, 7b, 7c) or of the opening or openings (4, 5) of the associated door (1, 2) such as to prevent, by the stop contact between the at least one contact part and the at least one stop member, reopening of said associated door (1, 2) when the latter, upon closure, is located in an ajar security position that does not allow passage and entry into the room (3).

2. The device according to Claim 1, **characterised in that** the detection means are able to detect a predetermined position of the leaf or leaves (4, 5) of said associated door (1, 2) when the latter is in the ajar security position, and **in that** the locked state of the or each non-return system (8) is systematically activated upon each closure of the associated door (1, 2) following detection of said predetermined position.

3. The device according to Claim 1, **characterised in that** the detection means are able to detect an outer reopening constraint applied to the leaf or leaves (4, 5) of the associated door (1, 2) and representing reopening of said associated door when the latter is in the ajar security position, and **in that** the locked state of the or each non-return system (8) is controlled purely following detection of said constraint.

4. The device according to any of Claims 1 to 3, **characterised in that** at least one of the two doors (1, 2) is a swivelling door comprising at least one swivelling leaf (4) and **in that** the opening and/or closing system (6) of said swing door (1, 2) comprises entraining means (6c) able to entrain the leaf or leaves (4) that swivel by means of mobile means consisting of an articulated mechanical coupling system comprising one or more bars or rods (6b) articulated by one of their free ends on the leaf or leaves (4).

5. The device according to Claim 4, **characterised in that** the or each non-return system (8) comprises a stop member (8a) and the associated coupling system further comprises a rigid intermediate piece (6c) in the form of a substantially horizontal plate able to be entrained rotationally about an axis perpendicular to the latter, and **in that** the bars or rods (6b) are each articulated by one of their free ends on the or one of said swivelling openings (4) and, by their other free end, on said intermediate piece (6c) are configured to include the contact piece (6a) able to come into stop contact upon rotation of said intermediate piece with the stop member (8a) actuated in the stop position.

6. The device according to Claim 5, **characterised in that** the contact part is added and consists of a rigid and elongated contact piece (6a) fixed to one or the other of the faces of said intermediate piece (6c) such as to stick out from one of its edges so as to come into stop contact upon rotation of said intermediate piece (6c) with the stop member (8a) actuated in the stop position, and **in that** said added piece (6a) can be adjusted into the fixing position on said intermediate piece (6c).

7. The device according to any of Claims 1 to 3, **characterised in that** at least one of the two doors (1, 2) is a sliding door that comprises at least one sliding leaf (5), and **in that** the opening and/or closing system (7) of said sliding door (1, 2) comprises a motor (7b) able to entrain the sliding leaf or leaves (5) by means of a belt (7c) or some other functionally similar transmission element linked to said leaf or leaves by virtue of entrainment pieces (7a), at least one of which is able to come into stop contact with the stop member or members (8a) actuated in the stop position.

8. The device according to any of Claims 1 to 7, **characterised in that** the or each non-return system (8) comprises a support (8d) able to support the or several stop members (8a) and holding and releasing means (9), said support (8d) being disengageable such that, by virtue of said holding and releasing means (9), it can on the one hand be held fixed in a position providing the normal function of said non-return system (8) and, on the other hand, be released in order to enable, in the locked state of the latter, the movement or swinging of said support (8d) by the effect of a push constraint applied to the stop member or members (8a) in the stop position, such as to clear the latter from the trajectory of the contact part or parts (6a, 7a) of the mobile means (6a, 6b, 6c; 7a, 7b, 7c) or of the leaf or leaves (4, 5) in order to enable, in an emergency, the reopening of said associated door (1, 2) when the latter is in the ajar security position.

9. The device according to any of Claims 1 to 7, **characterised in that** the or each non-return system (8) comprises at least one housing (8c, 8d) accommodating the or several stop members (8a) and their actuation means (8b) such that the or each stop member (8a), in the locked state of said non-return system (8), sticks out of said housing through an opening (8e) made for this purpose in the latter or, in the unlocked state of said retracted non-return system (8), through the or one of said openings in said housing (8c, 8d).

10. The device according to Claim 9 and Claim 8, **characterised in that** the housing (8c, 8d) comprises two housing parts (8c, 8d) fitted, at least partially, one in the other and assembled so as to pivot in relation to one another about a transverse axis (8f), one of which (8d) forms the disengageable support and the other (8c) is fixed, and **in that** said holding and releasing means (9) consist of an electromagnetic suction pad comprising an electromagnet (9a) fixed in one of said housing parts (8c) and a metallic plate (9b) fixed in the other housing part (8d) and able to cooperate with said electromagnet (9a) in order to hold securely the mobile housing part (8d) in the state of activation of said suction pad (9) and, in an emergency, when the non-return system (8) is in the locked state and in the deactivated state of said suction pad (9), to release the mobile housing part (8d) such as to enable it to swivel or swing with said thrust constraint, clearing the stop member or members (8a) from said trajectory.

11. The device according to any of Claims 1 to 10, **characterised in that** the or each stop member (8a) and its actuation means (8b) consist of an electric piston, the piston of which forms the stop member (8a).
